# EUROPÄISCHE PATENTSCHRIFT

(11) **EP 0 228 507 B1**
(45) Veröffentlichungstag und Bekanntmachung des Hinweises auf die Patenterteilung: **20.12.1989**
(21) Anmeldenummer: 86112530.0
(22) Anmeldetag: 10.09.1986
(51) Int. Cl.: A47L 9/28, A47L 9/32

(54) **Griffteil für einen Saugschlauch eines Staubsaugers**
Handle for a hose of a suction cleaner
Poignée pour un tuyau d'aspirateur de poussières

(30) Priorität: 03.12.1985 DE 8533941 U
(43) Veröffentlichungstag der Anmeldung: 15.07.1987
(73) Patentinhaber: Vorwerk & Co. Interholding GmbH, D-42216 Wuppertal (DE)
(72) Erfinder: Simm, Hans-Peter, D-5600 Wuppertal 12 (DE); Hannemann, Peter, D-5600 Wuppertal 1 (DE)

(56) Entgegenhaltungen:
- DE-A- 2 934 046
- US-A- 4 597 130

## Beschreibung

Die Erfindung bezieht sich auf ein Griffteil für einen sogenannten Saugschlauch eines Staubsaugers, wobei durch das Griffteil sowohl die Luftverbindung als auch eine elektrische Verbindung mit weiteren Teilen, wie z.B. Saugrohr, Düsen usw. hergestellt wird.

Solche Griffteile sind in vielfältiger Ausführung bei nahezu jedem modernen Staubsauger, insbesondere Bodenstaubsauger, zu finden. Dabei sind solche Griffteile so aufgebaut, daß ein Unterteil und ein darauf befestigtes Oberteil das Griffteil bilden. Somit bilden auch Unterteil und Oberteil sowohl eine Luftführung als auch Einbaumöglichkeiten für elektrische Bauelemente.

Beim Zusammensetzen derartiger Teile muB somit sorgfältig darauf geachtet werden, daß der Luftführungskanal gut nach außen abgedichtet ist.

Dadurch wird die Herstellung erschwert und auch verteuert.

Aufgabe der Erfindung ist es nun, ein Griffteil für die Luftverbindung und gleichzeitig elektrische Verbindung so auszugestalten, daß es einfach herzustellen ist und eine gut gedichtete Leitung der Luft ermöglicht.

Erfindungsgemäß wird die Aufgabe durch die Merkmale des Anspruchs 1 gelöst, wobei weitere Ausgestaltungen den Unteransprüchen zu entnehmen sind.

Somit wird durch die Erfindung in vorteilhafter Weise ein Griffteil für den Saugschlauch eines Staubsaugers geschaffen, bei welchem durch den geschlossenen und einfachen Aufbau eine gut nach außen abgedichtete Luftführung erreicht ist und die Herstellung wesentlich vereinfacht wird.

Nachstehend ist ein Ausführungsbeispiel der Erfindung gezeichnet und beschrieben.

Es zeigt:
Fig.1 Ein Einschubteil perspektivisch dargestellt,
Fig. 2 einen Schnitt durch ein Rohrteil mit eingesetztem Einschubteil.

Die Fig. 1 zeigt das Einschubteil 1 in perspektivischer Darstellung.

Ein zentraler Ring 2 weist an seiner Vorderkante 3 und Hinterkante 4 je eine umlaufende Dichtlippe 5,6 auf.

Zu beiden Seiten sind um 180_{°} versetzt Kabelkanäle 7,8 angeordnet.

Der Kabelkanal 7 trägt an seiner Spitze 9 einen Steckerkörper 10, welcher in den Kabelkanal 7 lose eingelegt ist.

Am Steckerkörper 10 sind Litzen 11,12 angeschlagen. Diese sind dann weiter im Kabelkanal 7 geführt, bis sie auf den zentralen Ring 2 treffen. Hier werden sie getrennt auf dem Ring 2 um diesen herumgeführt, um dann im Kabelkanal 8 wieder vereint weitergeführt zu werden bis zu einer mit dem Kabelkanal 8 einstückig geformten Knickschutztülle 13.

In diesem so vorgefertigten Zustand wird das komplette Einschubteil 1 aus Fig. 1 in das Rohrteil 14, wie in Fig. 2 dargestellt, eingeschoben. Somit bildet der zentrale Ring 2 die Luftführung, welche dadurch von den elektrischen Teilen getrennt ist.

Durch die beiden Dichtlippen 5,6 ist die Abdichtung gewährleistet.

Somit ist die Herstellung stark vereinfacht, da das Einschubteil 1 vormontiert werden kann. Dieses wird dann lediglich in das Rohrteil 14 eingeschoben und befestigt.

## Patentansprüche

1. Griffteil für einen sogenannten Saugschlauch eines Staubsaugers, wobei durch das Griffteil sowohl die Luftverbindung als auch eine elektrische Verbindung mit weiteren Teilen wie Saugrohr, Düsen usw. hergestellt wird, dadurch gekennzeichnet, daß das Griffteil aus einem einstückigen Rohrteil (14) besteht, in welches ein Einschubteil (1) eingesetzt ist, das sämtliche elektrischen Komponenten aufnimmt bzw. selbst bildet und aufgrund seiner konstruktiven Ausbildung im eingeschobenen Zustand eine gedichtete Luftführung und einen geschlossenen Kanal (7,8) für die elektrischen Teile bildet.

2. Griffteil nach Anspruch 1, dadurch gekennzeichnet, daß die Einführung der elektrischen Leitung oder Litzen (11,12) über und zwischen zwei parallel umlaufenden Dichtlippen (5,6) erfolgt.

3. Griffteil nach Anspruch 1, dadurch gekennzeichnet, daß der Kabelkanal (8) ein Dichtelement bildet.

4. Griffteil nach Anspruch 1, dadurch gekennzeichnet, daß das Einschubteil (1) aus einem zentralen Ring (2) besteht, dessen Vorder- und Hinterkante (3,4) eine umlaufende Dichtlippe (5,6) bilden und an diesem Ring (2) zu beiden Seiten, auf dem Umfang um 180_{°} versetzt, Kabelkanäle (7,8) angeordnet sind.

5. Griffteil nach Anspruch 4, dadurch gekennzeichnet, daß ein Kabelkanal (7) eine elektrische Steckverbindung (10) und der andere eine Kabelaustritts- und Knickschutztülle (13) trägt.

6. Griffteil nach Anspruch 4, dadurch gekennzeichnet, daß Kabelkanäle (7,8) und zentraler Ring (2) einstückig geformt sind.

7. Griffteil nach Anspruch 5, dadurch gekennzeichnet, daß Kabelkanal (8) und Kabelaustritts-und Knickschutztülle (13) einstückig geformt sind.

8. Griffteil nach Anspruch 4, dadurch gekennzeichnet, daß die elektrische Leitung oder Litzen (11,12) am zentralen Ring (2) über dem Umfang geführt ist bzw. sind.

## Claims

1. A gripping member for a so-called suction tube of a vacuum cleaner, both the air connection and an electrical connection with additional parts such as a suction pipe, nozzles, etc. being provided by the gripping member, characterised in that the gripping member is formed from an integral tube part (14), into which an insertion member (1) is inserted, which receives all the electrical components or forms said components itself and on account of its structural design forms a sealed air passage and a closed duct (7, 8) for the electrical parts in its inserted state.

2. A gripping member according to claim 1, characterised in that the introduction of the electrical wiring or flexible wires (11, 12) is effected over and between two parallel circumferential sealing lips (5, 6).

3. A gripping member according to claim 1, characterised in that the cable duct (8) forms a sealing element.

4. A gripping member according to claim 1, characterised in that the insertion member (1) is formed from a central ring (2), whose front and rear edges (3, 4) form a circumferential sealing lip (5, 6), and cable ducts (7, 8) which are offset through 180_{°} about the circumference are arranged on both sides of the said ring (2).

5. A gripping member according to claim 4, characterised in that one cable duct (7) carries an electrical plug connection (10) and the other a cable outlet and protection sleeve (13).

6. A gripping member according to claim 4, characterised in that the cable duct (7, 8) and the central ring (2) are integrally formed.

7. A gripping member according to claim 4, characterised in that the cable duct (8) and the cable outlet and protection sleeve (13) are integrally formed.

8. A gripping member according to claim 4, characterised in that the electrical wiring or flexible wires (11, 12) is or are guided over the circumference of the central ring (2).

## Revendications

1. Organe de raccordement destiné à ce que l'on appelle un tuyau d'aspiration d'aspirateur, cet organe de raccordement servant aussi bien à créer la connexion destinée à l'air que la connexion électrique avec d'autres pièces telles que le tuyau d'aspiration, des buses, etc..., caractérisé en ce que l'organe de raccordement est constitué par un élément tubulaire (14) en une seule pièce, dans lequel est mise en place une pièce (1), qui doit être enfilée, qui reçoit l'ensemble des composants électriques ou en constitue un elle-même et qui, en raison de sa structure, forme à l'état enfilé, un passage d'air étanche et un canal (7, 8) fermé pour les pièces électriques.

2. Organe de raccordement selon la revendication 1, caractérisé en ce que l'introduction du conducteur ou des cordons électriques (11, 12) s'effectue en passant sur et entre deux lèvres (5, 6) d'étanchéité qui sont disposées parallèlement de façon périphérique.

3. Organe de raccordement selon la revendication 1, caractérisé en ce que le passage (8) pour fils et câbles constitue un élément étanche.

4. Organe de raccordement selon la revendication 1, caractérisé en ce que la pièce (1) qui doit être enfilée est constitue par un anneau central (2), dont les bords avant (3) et arrière (4, 4) forment une lè- vre d'étanchéité (5, 6) périphérique, et en ce que des passages (7, 8) pour fils et câbles sont disposés des deux côtés de cet anneau, avec un décalage de 180_{°}, sur la périphérie.

5. Organe de raccordement selon la revendication 4, caractérisé en ce qu'un canal (7) pour fils et câbles porte un connecteur électrique (10) et l'autre une gaine (13) de sortie de câble et de protection contre la pliure.

6. Organe de raccordement selon la revendication 4, caractérisé en ce que les canaux (7, 8) pour fils et câbles et l'anneau central (2) sont formés en une seule pièce.

7. Organe de raccordement selon la revendication 5, caractérisé en ce que le canal (8) pour câble et la gaine (13) de sortie de câble et de protection contre la pliure sont formés en une seule pièce.

8. Organe de raccordement selon la revendication 4, caractérisé en ce que la liaison ou les cordons électrique(s) (11, 12) passe(nt) sur la périphérie de l'anneau central (2).
